# EUROPÄISCHE PATENTSCHRIFT

(11) **EP 1 528 348 B1**
(45) Veröffentlichungstag und Bekanntmachung des Hinweises auf die Patenterteilung: **05.03.2014**
(21) Anmeldenummer: 04024691.0
(22) Anmeldetag: 15.10.2004
(51) Int. Cl.: F28F 9/02, F28F 1/14, F28D 7/16, F28F 1/12, F28D 21/00

(54) **Wärmetauscher**
Heat exchanger
Echangeur de chaleur

(30) Priorität: 20.10.2003 DE 10349259
(43) Veröffentlichungstag der Anmeldung: 04.05.2005
(73) Patentinhaber: Behr GmbH & Co. KG, 70469 Stuttgart (DE)
(72) Erfinder: Geskes, Peter, Dr., 70469 Stuttgart (DE); Hendrix, Daniel, 70374 Stuttgart (DE); Lutz, Rainer, 71711 Steinheim (DE); Maucher, Ulrich, 70825 Korntal-Münchingen (DE); Richter, Jens, 71723 Grossbottwar (DE); Schindler, Martin, 79273 Kürnach (DE); Schmidt, Michael, 74321 Bietigheim-Bissingen (DE)
(74) Vertreter: Grauel, Andreas

(56) Entgegenhaltungen:
- DE-A1- 10 060 102
- FR-A- 2 809 170
- US-A1- 2003 010 479
- PATENT ABSTRACTS OF JAPAN Bd. 2003, Nr. 08, 6. August 2003 (2003-08-06) -& JP 2003 106794 A (DENSO CORP), 9. April 2003 (2003-04-09)

## Beschreibung

Die Erfindung betrifft einen Wärmetauscher, insbesondere für ein Kraftfahrzeug, gemäß dem Oberbegriff des Anspruchs 1, DE 10060102 offenbart einen solchen Wärmetauscher.

Um die zunehmenden Anforderungen an moderne Motoren bezüglich Emissionsreduzierung und Kraftstoffverbrauch erfüllen zu können, sind umfangreiche Maßnahmen, wie zum Beispiel erhöhte Aufladung, genauere Beeinflussung der Verbrennungsbedingungen, erforderlich. Dies führt auch bei Kraftfahrzeug-Wärmetauschern zu härteren Einsatzbedingungen, nämlich höheren Gas- und Kühlmitteldrücken, erhöhten Temperaturen und größeren Volumendurchsätzen. Gleichzeitig wachsen die Anforderungen an die Leistungsdichte und Lebensdauer. Teilweise sind daher neue Kühlkonzepte erforderlich. So werden bei Ladeluft-Kühlern die herkömmlicher Weise verwendeten Luft/Luft-Kühler zumindest teilweise durch Luft/Flüssigkeits-Kühler ersetzt, um die geforderten Leistungen und Leistungsdichten zu erzielen, die auf Grund der hohen Motoraufladung erforderlich sind. Bei Abgas-Wärmetauschern sind immer höhere Abgasrückführraten erforderlich bei ebenfalls immer härteren Betriebsbedingungen bezüglich Drücken, Temperaturen und Leistungsdichten. Somit treten bei modernen Wärmetauschern immer höhere mechanische Belastungen auf, insbesondere in Hinblick auf Druck und Schwingungen.

Hohe Temperaturunterschiede des zu kühlenden Primärmediums (in der Regel gasförmig) und des kühlenden Sekundärmediums (hier in der Regel flüssig) führen zu unterschiedlichen Bauteilerhitzungen auf der Primär- und Sektundärseite. Bei Abgas-Wärmetauschern kann die Temperaturdifferenz bis zu über 700K, bei Ladeluft-Kühlern bis zu 300K betragen. Dabei kommt es zu in Folge unterschiedlicher thermischer Längenausdehnungen zwischen Primär- und Sekundärseite zu starken Thermospannungen. Bei schnellen Wechseln des Betriebszustands können diese Thermospannungen durch ungleichmäßige Temperaturverteilungen noch verstärkt werden (Thermoschock).

Auf Grund höherer Leistungsdichten der Wärmetauscher erhöht sich zudem die Gefahr des Siedens des Kühlmittels, was zu starken Leistungs- und Lebensdauereinbußen führen kann.

Schließlich sind die verwendeten Prozesse und Materialien wegen des Auftretens stark korrosiver Medium, z.B. Kondensat aus dem Abgas beim Abgas-Wärmetauscher, stark eingeschränkt, was bei weiter zunehmenden Anforderungen an die Leistungsdichte zu immer größeren Problemen führt, eine dauerfeste technische Lösung zur Verfügung zu stellen, eine ausreichende Innen- und Außendruckfestigkeit der Strömungskanäle, ein Vermeiden des Siedens und ausreichende Festigkeit gegen Schwingungsanregungen und Thermospannungen miteinander zu vereinen.

Es ist Aufgabe der Erfindung, einen verbesserten Wärmetauscher zur Verfügung zu stellen.

Diese Aufgabe wird gelöst durch einen Wärmetauscher mit den Merkmalen des Anspruchs 1. Vorteilhafte Ausgestaltungen sind Gegenstand der Unteransprüche.

Erfindungsgemäß ist ein Wärmetauscher vorgesehen, mit einem Gehäuse und mindestens einem in dem Gehäuse angeordneten Rohr, wobei Strukturen zwischen den Rohren und dem Gehäuse und/oder den Rohren vorgesehen sind: Das Primärmedium durchströmt die Rohre. Das Sekundärmedium wird in den Zwischenräumen zwischen den Rohren und/oder zwischen den Rohren und dem Gehäuse geführt, in denen auch die Strukturen angeordnet sind. Die Strukturen erhöhen die Festigkeit durch eine Versteifung bezüglich Innen- und Außendruckbeanspruchungen der Rohre. Durch die Koppelung zwischen Rohren und Gehäuse erfolgt zudem ein kontinuierlicher Ausgleich der Thermospannungen zwischen Primär- und Sekundärseite über die gesamte Kühlerlänge, so dass die Spannungen an den Enden der Rohre deutlich reduziert werden. Die Strukturen dienen zudem der Fluidleitung und - verteilung im Wärmetauscher. Dabei ermöglichen die Rippenbleche ferner einen besseren Wärmeübergang, so dass durch die verbesserte Wärmeübertragung Thermospannungen reduziert werden können. Durch die erhöhte Übertragungsfläche werden die Rohre besser gekühlt und ein Sieden kann vermieden werden. Insgesamt ergibt sich somit eine erhebliche Steigerung der Leistungsdichte des Wärmetauschers gegenüber herkömmlichen Wärmetauschern ohne Strukturen. Bevorzugt werden als Strukturen Blechstrukturen in Form von separaten Rohren, Rippenblechen, Noppenblechen, o.ä. eingeschoben. Der Wärmetauscher kann insbesondere ein Abgas-Wärmetauscher oder Ladeluft-Kühler, jedoch auch ein anderer Wärmetauscher, beispielsweise ein anderer Gas-Flüssigkeits-Wärmetauscher, bei dem heißes Gas in Rohren den Wärmetauscher (Kühler) zur Kühlung durchströmt, ein Flüssigkeits-Gas-Wärmetauscher, bei dem kaltes Gas in Rohren den Wärmetauscher (Heizer) zum Erwärmen durchströmt, oder ein Flüssigkeits-Flüssigkeits-Wärmetauscher sein. Anstelle der Verwendung von Blechstrukuren können auch die Rohre und/oder das Gehäuse entsprechend mit Strukturen ausgebildet sein, d.h. insbesondere kann die Rohroberfläche rippenartig und/oder noppenartige ausgebildet sein. Die Strukturen weisen bevorzugt eine Höhe von 1 mm bis 5 mm, vorzugsweise 1 mm bis 3 mm, insbesondere bevorzugt 1,5 mm auf. Die Teilung L der Strukturen beträgt bevorzugt das 0,1- bis 6fache, besonders bevorzugt das 0,5- bis 4fache der Strukturhöhe h. Die Querteilung Q beträgt bevorzugt das 0,15- bis 8fache, besonders bevorzugt das 0,5- bis 5fache der Strukturhöhe h. Das Verhältnis von Kanalhöhe zwischen den Rohren und Kanalhöhe im Rohr beträgt im Bereich von Strukturen bevorzugt 0,1 bis 1, vorzugsweise 0,2 bis 0,7. Der hydraulische Durchmesser zwischen den Rohren beträgt im Bereich mit Strukturen bevorzugt 0,5 mm bis 10 mm, vorzugsweise 1 mm bis 5 mm.

Bevorzugt sind die Strukturen mit dem Gehäuse und/oder den Rohren fest verbunden, insbesondere verlötet. Dabei ist insbesondere eine feste Verbindung über einen Großteil Länge des Wärmetauschers ohne oder mit Unterbrechungen, beispielsweise zur besseren Kühlmittelverteilung, vorgesehen. Durch die feste Verbindung wird sehr effizient die Außendruckfestigkeit (Überdruck auf der Sekundärseite) erhöht, da die Strukturen Zuganker bereitstellen, die das Einfallen des Rohres verhindern. Weiterhin werden Schwingungen der bei herkömmlichen Wärmetauschern relativ labilen Rohre durch die Strukturen gedämpft, sowie ein sehr effizienter Ausgleich der Thermospannungen herbeigeführt. Ferner unterstützt die feste Verbindung den Wärmeübergang von den Rohren zu den Strukturen, so dass eine bessere Kühlung der Rohre erfolgt. Durch einen verbesserten Wärmeübergang lässt sich außerdem die Zahl der Rohre reduzieren, so dass die Herstellungskosten gesenkt werden können.

Die Rohre werden vorzugsweise zumindest teilweise durch Flachrohre gebildet. Dabei sind Flachrohre thermodynamisch wesentlich leistungsfähiger als Rundrohre, haben jedoch eine geringere Druckfestigkeit, weshalb bei Flachrohren druckfestigkeitssteigernde Maßnahmen erforderlich sind, wie erfindungsgemäß eine Stützstruktur auf der Rohraußenseite. Dabei haben die Flachrohre insbesondere einen etwa rechteckförmigen Querschnitt mit gerundeten Ecken. Ferner können einteilige Rechteckrohre vorgesehen sein. Diese können eine Längsnaht aufweisen, die geschweißt, bspw. lasergeschweißt, reibgeschweißt, induktionsgeschweißt, oder verlötet sein kann. Die Rechteckrohre können auch aus Schalen aufgebaut sein, die verschweißt oder verlötet sind. Die Rohre können auch eine beliebige andere Form, bspw. oval, aufweisen und/oder seitliche Laschen aufweisen, die verlötet oder verschweißt werden. Ferner können die Rohre zum Toleranzausgleich zwischen Gehäuse und Rohren sowie den dazwischen angeordneten Strukturen leicht ballig ausgebildet sein. In und/oder an den Rohren können auch Turbulatoren (Winglets) vorgesehen sein. Die Rohroberfläche (innen und/oder außen) kann zur Turbulenzerzeugung auch strukturiert ausgebildet sein.

Bevorzugt weisen die Strukturen zumindest teilweise einen inhomogenen Aufbau auf, wodurch gezielt Kühlmittel kritischen Bereichen zugeleitet werden kann, so dass ein Überhitzen oder Sieden vermieden werden kann. Eine entsprechende erhöhte Zuleitung von Kühlmittel kann auch durch das teilweise Weglassen von Strukturen erreicht werden. Durch diese Maßnahmen lässt sich der Druckverlust des Wärmetauschers und die Querverteilung des Kühlmittel im Wärmetauscher optimieren. Die Bereiche mit inhomogenen Strukturen liegen vorzugsweise im Bereich des Ein- und/oder Auslaufs des Fluids. Sie dienen insbesondere der Strömungslenkung und um den Druckverlust möglichst gering zu halten.

Durch eine zumindest teilweise Verzahnung lässt sich die Stabilität der Strukturen erhöhen und ferner die Strömungswege des Kühlmittels optimieren.

Zum vereinfachten Bau des Wärmetauschers ist das Gehäuse bevorzugt zwei- oder mehrteilig ausgebildet, insbesondere als U-förmige Schale mit einem Deckel, wobei ein Wasserkasten im Deckel integriert ausgebildet sein kann. Prinzipiell ist jedoch auch ein einteiliger Aufbau, beispielsweise mit einem angeformten Wasserkasten, möglich.

Strukturen können auch in den Rohren selbst vorgesehen sein, wobei alle o.g. Strukturen, die zwischen den Rohren vorgesehen sein können, auch in die Rohre integriert werden können. Die Strukturen werden bevorzugt durch Rippenbleche oder Noppenbleche gebildet, die beispielsweise durch Verschweißen, Verlöten oder Verklemmen mit dem Rohr verbunden sind. Die Strukturen weisen bevorzugt eine Höhe von 1 mm bis 5 mm, vorzugsweise 1 mm bis 3 mm, insbesondere bevorzugt 1,5 mm auf. Die Teilung L der Strukturen beträgt bevorzugt das 0,5- bis 6fache der Strukturhöhe h. Die Querteilung Q beträgt bevorzugt das 0,5- bis 8fache der Strukturhöhe h. Der hydraulische Durchmesser im Rohr beträgt im Bereich mit Strukturen bevorzugt 0,5 mm bis 10 mm, vorzugsweise 1 mm bis 5 mm.

Im Folgenden wird die Erfindung anhand eines Ausführungsbeispiels unter Bezugnahme auf die Zeichnung im Einzelnen erläutert. In der Zeichnung zeigen:
- Fig. 1: einen Schnitt durch einen Abgas-Wärmetauscher,
- Fig. 2: eine perspektivische Ansicht des Wärmetauschers von Fig. 1,
- Fig. 3: eine schematische perspektivische Ansicht eines Rippenblechs,
- Fig. 4: eine schematische perspektivische Ansicht eines Rippenblechs gemäß einer Variante, und
- Fig. 5a-d: verschiedene Varianten von Einlaufbereichen.

Ein Abgas-Wärmetauscher 1 weist ein zweiteiliges Gehäuse 2 und eine Mehrzahl in diesem Gehäuse 2 angeordnete Rohre 3 auf. Zwischen den einzelnen Rohren 3 sowie zwischen dem Gehäuse 2 und den Rohren 3 sind als Strukturen Rippenbleche 4 vorgesehen, wobei diese Rippenbleche 4 gemäß dem vorliegenden Ausführungsbeispiel verzahnt ausgebildet sind, wie in Fig. 3 dargestellt und an späterer Stelle näher beschrieben. Bei den Rohren 3 handelt es sich vorliegend um Flachrohre.

Durch die einzelnen Rohre 3 wird das vom Motor kommende, zu kühlende Abgas (gasförmiges Primärmedium) geleitet, wobei in Fig. 2 die Strömungsrichtung durch zwei durchgehende Pfeile angedeutet ist. Das Gehäuse 2, in dem die Rohre 3 angeordnet sind, besteht aus einem U-förmigen ersten Gehäuseteil 2' und einem Gehäusedeckel 2", welcher von oben auf das erste Gehäuseteil 2' gesetzt ist. Zum Ein- und Auslass des Kühlmittels (flüssiges Sekundärmedium) sind zwei Kühlmittelstutzen 5 im Gehäusedeckel 2" vorgesehen, wobei die Strömungsrichtung des Kühlmittels im Gleichstrombetrieb in Fig. 2 durch gestrichelte Pfeile dargestellt ist. Es ist ebenfalls ein Durchströmen im Gegenstrombetrieb möglich, wozu die Strömungsrichtung umgekehrt ist. Da das Kühlmittel durch das Gehäuse 2 und um die Rohre 3 geleitet wird, sind die Rippenbleche 4 kühlmittelseitig angeordnet.

Die gerade verzahnt ausgebildeten Rippenbleche 4 weisen in Richtung des in Fig. 3 mit einer durchgehenden Linie dargestellten Pfeils einen leichten Durchgang und in der mit einer gestrichelten Linie dargestellten Pfeil einen schwereren Durchgang für das Kühlmittel auf. Durch Veränderungen der Längsteilung L und der Querteilung Q sowie der Rippenhöhe h kann die Strömung beeinflusst werden. Neben einer geraden Verzahnung ist auch eine Schrägverzahnung möglich. Bei entsprechender Ausgestaltung der einzelnen Rippenbleche 4 können diese auch gezielt die Kühlmittelförderung zu besonders kritischen Stellen unterstützen, wozu die Rippenbleche 4 zumindest bereichsweise inhomogen ausgebildet sind.

In Fig. 4 ist eine einfache Variante eines Rippenblechs mit einer in gerader Richtung verlaufenden Rippe dargestellt, das eine Längsteilung L von 2,4 mm und eine Rippen- oder Strukturhöhe h von 1,5 mm aufweist. Dabei kann das Rippenblech auch aus einem Lochblech gebogen sein, so dass die einzelnen Wellenflanken auf Grund der Lochung durchlässig sind.

Gemäß einer nicht in der Zeichnung dargestellten Variante ist ein entsprechender Aufbau für einen Ladeluft-Kühler verwendet.

Fig. 5a-d zeigen verschiedene inhomogene Bereiche der die Rippenbleche 4 bildenden Strukturen. Diese bewirken eine bessere Verteilung des Fluids bei der Zuströmung. Gemäß der ersten Variante, die in Fig. 5a dargestellt ist, sind Querverteilungskanäle durch Umformen oder Stanzen vorgesehen. Gemäß den Varianten von Fig. 5b und 5c wurden die Rippenbleiche 4 teilweise abgeschnitten. Fig. 5d zeigt eine Variante mit eine speziellen am Rippenblech 4 ausgebildeten Verteilerstruktur. Ein den Figuren 5a bis 5d entsprechender inhomogener Bereich kann auch auf der Ausströmseite vorgesehen sein.

## Patentansprüche

1. Wärmetauscher, insbesondere für Kraftfahrzeuge, mit einem Gehäuse (2) und in dem Gehäuse (2) angeordneten Rohren (3), wobei Strukturen in dem Bereich zwischen den Rohren (3) vorgesehen sind, wobei die Strukturen als Blechstrukturen gebildet sind, wobei die Blechstrukturen Rippenbleche sind, **dadurch gekennzeichnet, dass** Strukturen zwischen den Rohren (3) und dem Gehäuse (2) angeordnet sind, wobei die Strukturen aus Blechstrukturen gebildet sind, wobei die Blechstrukturen Rippenbleche (4) sind.

2. Wärmetauscher nach Anspruch 1, **dadurch gekennzeichnet, dass** die Strukturen direkt am Gehäuse (2) und/oder an den Rohren (3) ausgebildet sind.

3. Wärmetauscher nach einem der vorhergehenden Ansprüche, **dadurch gekennzeichnet, dass** die Strukturen mit dem Gehäuse (2) und/oder den Rohren (3) fest verbunden, insbesondere verlötet, sind.

4. Wärmetauscher nach einem der vorhergehenden Ansprüche, **dadurch gekennzeichnet, dass** die Rohre (3) zumindest teilweise durch Flachrohre gebildet sind.

5. Wärmetauscher nach einem der vorhergehenden Ansprüche, **dadurch gekennzeichnet, dass** die Rohre (3) Stütznoppen auf der Rohraußenseite aufweisen.

6. Wärmetauscher nach einem der vorhergehenden Ansprüche, **dadurch gekennzeichnet, dass** die Rohre (3) eine Rohroberfläche innen und/oder außen aufweisen, die zur Turbulenzerzeugung strukturiert ausgebildet ist.

7. Wärmetauscher nach einem der vorhergehenden Ansprüche, **dadurch gekennzeichnet, dass** die Strukturen (4) zumindest teilweise eine inhomogene Struktur aufweisen.

8. Wärmetauscher nach einem der vorhergehenden Ansprüche, **dadurch gekennzeichnet, dass** die Strukturen (4) zumindest teilweise verzahnt ausgebildet sind.

9. Wärmetauscher nach einem der vorhergehenden Ansprüche, **dadurch gekennzeichnet, dass** das Gehäuse (2) zwei- oder mehrteilig ausgebildet ist.

10. Wärmetauscher nach einem der vorhergehenden Ansprüche, **dadurch gekennzeichnet, dass** die Strukturen im Inneren mindestens eines Rohres angeordnet sind.

11. Wärmetauscher nach einem der vorhergehenden Ansprüche, **dadurch gekennzeichnet, dass** die Strukturen als zumindest eine Rippe ausgebildet ist, die insbesondere gerade oder tiefengewellt ausgebildet ist und/oder insbesondere Kiemen aufweist.

12. Verwendung eines Wärmetauschers nach einem der vorhergehenden Ansprüche, **dadurch gekennzeichnet, dass** in den Rohren (3) ein zu kühlendes Medium und im Zwischenraum zwischen dem Gehäuse (2) und den Rohren (3) und Strukturen (4) ein Kühlmittel strömt.

13. Verwendung eines Wärmetauschers nach einem der vorhergehenden Ansprüche, **dadurch gekennzeichnet, dass** die Strukturen (4) im Gehäuse (2) des Wärmetauschers (1) kühlmittelseitig angeordnet sind.

14. Verwendung eines Wärmetauschers nach einem der Ansprüche 1 bis 13 als Abgas-Wärmetauscher oder Ladeluft-Kühler eines Kraftfahrzeugs.

## Claims

1. A heat exchanger, in particular for motor vehicles, having a housing (2) and tubes (3) arranged in the housing (2), structures being provided in the region between the tubes (3), the structures being formed as sheet-metal structures, the sheet-metal structures being finned metal plates, **characterized in that** structures are disposed between the tubes (3) and the housing (2), the structures being formed of sheet-metal structures, the sheet-metal structures being finned metal plates (4).

2. The heat exchanger as claimed in claim 1, **characterized in that** the structures are formed directly on the housing (2) and/or on the tubes (3).

3. The heat exchanger as claimed in one of the preceding claims, **characterized in that** the structures are fixedly joined to the housing (2) and/or the tubes (3), in particular by soldering.

4. The heat exchanger as claimed in one of the preceding claims, **characterized in that** the tubes (3) are at least in part formed by flat tubes.

5. The heat exchanger as claimed in one of the preceding claims, **characterized in that** the tubes (3) have supporting studs on the tube outer side.

6. The heat exchanger as claimed in one of the preceding claims, **characterized in that** the tubes (3) have a tube surface on the inner and/or outer side which is structured so as to generate turbulence.

7. The heat exchanger as claimed in one of the preceding claims, **characterized in that** the structures (4) at least in part have an inhomogeneous structure.

8. The heat exchanger as claimed in one of the preceding claims, **characterized in that** the structures (4) are at least partially toothed.

9. The heat exchanger as claimed in one of the preceding claims, **characterized in that** the housing (2) is formed in two or more parts.

10. The heat exchanger as claimed in one of the preceding claims, **characterized in that** the structures are arranged in the interior of at least one tube.

11. The heat exchanger as claimed in one of the preceding claims, **characterized in that** the structures are formed as at least one fin which is in particular straight or of undulating depth and/or in particular has gills.

12. The use of the heat exchanger as claimed in one of the preceding claims, **characterized in that** a medium which is to be cooled flows within the tubes (3), and a coolant flows in the space between the housing (2) and the tubes (3) and structures (4).

13. The use of the heat exchanger as claimed in one of the preceding claims, **characterized in that** the structures (4) are arranged on the coolant side in the housing (2) of the heat exchanger (1).

14. The use of the heat exchanger as claimed in one of claims 1 to 13 as an exhaust-gas heat exchanger or a charge-air cooler of a motor vehicle.

## Revendications

1. Echangeur de chaleur, en particulier pour des véhicules automobiles, comprenant un carter (2) et des tubes (3) disposés dans le carter (2), où il est prévu des structures dans la zone comprise entre les tubes (3), où les structures sont formées comme des structures en tôles, où les structures en tôles sont des tôles ondulées, **caractérisé en ce que** des structures sont disposées entre les tubes (3) et le carter (2), où les structures sont formées par des structures en tôles, où les structures en tôles sont des tôles ondulées (4).

2. Echangeur de chaleur selon la revendication 1, **caractérisé en ce que** les structures sont configurées directement sur le carter (2) et/ou sur les tubes (3).

3. Echangeur de chaleur selon l'une ou l'autre des revendications précédentes, **caractérisé en ce que** les structures sont assemblées fixement, en particulier brasées, avec le carter (2) et/ou avec les tubes (3).

4. Echangeur de chaleur selon l'une quelconque des revendications précédentes, **caractérisé en ce que** les tubes (3) sont formés au moins partiellement par des tubes plats.

5. Echangeur de chaleur selon l'une quelconque des revendications précédentes, **caractérisé en ce que** les tubes (3) présentent des tétons supports sur le côté extérieur des tubes.

6. Echangeur de chaleur selon l'une quelconque des revendications précédentes, **caractérisé en ce que** les tubes (3) présentent, intérieurement et/ou extérieurement, une surface tubulaire qui est configurée de façon structurée pour la production de turbulences.

7. Echangeur de chaleur selon l'une quelconque des revendications précédentes, **caractérisé en ce que** les structures (4) présentent au moins partiellement une structure non homogène.

8. Echangeur de chaleur selon l'une quelconque des revendications précédentes, **caractérisé en ce que** les structures (4) sont configurées en étant au moins partiellement dentées.

9. Echangeur de chaleur selon l'une quelconque des revendications précédentes, **caractérisé en ce que** le carter (2) est configuré en deux parties ou plus.

10. Echangeur de chaleur selon l'une quelconque des revendications précédentes, **caractérisé en ce que** les structures sont disposées à l'intérieur d'au moins un tube.

11. Echangeur de chaleur selon l'une quelconque des revendications précédentes, **caractérisé en ce que** les structures sont configurées comme au moins une ailette qui est configurée en particulier de façon rectiligne ou ondulée en profondeur et/ou présente en particulier des ouïes.

12. Utilisation d'un échangeur de chaleur selon l'une quelconque des revendications précédentes, **caractérisé en ce qu'**un milieu à refroidir s'écoule dans les tubes (3) et qu'un moyen de refroidissement s'écoule dans l'espace intermédiaire compris entre le carter (2) et les tubes (3) et les structures (4).

13. Utilisation d'un échangeur de chaleur selon l'une quelconque des revendications précédentes, **caractérisé en ce que** les structures (4) sont disposées, côté moyen de refroidissement, dans le carter (2) de l'échangeur de chaleur (1).

14. Utilisation d'un échangeur de chaleur selon l'une quelconque des revendications 1 à 13 servant d'échangeur de chaleur de gaz d'échappement ou de refroidisseur d'air de suralimentation d'un véhicule automobile.
